# DEMANDE DE BREVET EUROPEEN

(11) **EP 1 190 962 A1**
(43) Date de publication de la demande: **27.03.2002**
(21) Numéro de dépôt: 01402296.6
(22) Date de dépôt: 05.09.2001
(51) Int. Cl.: B65D 83/76, A45D 40/00

(54) **Pot distributeur pour produit de consistance visqueuse**

(30) Priorité: 22.09.2000 FR 0012099
(71) Demandeur: L'OREAL, 75008 Paris (FR)
(72) Inventeur: Rousselet, Guilhem, 75015 Paris (FR); Albisetti, Nicolas, 92110 Clichy (FR)
(74) Mandataire: Boulard, Denis

(57) **Abrégé**

La présente demande concerne un distributeur (1) pour produit (P) de consistance visqueuse, notamment une crème ou un gel, ledit distributeur étant réalisé sous forme d'un pot, d'axe X, dont une première extrémité est fermée par un fond (13), et dont une seconde extrémité présente une ouverture (9), un élément de distribution (50) étant disposé sur le produit, ledit élément de distribution (50) formant un passage, (58) comportant au moins un orifice d'entrée (57) s'étendant dans un plan non perpendiculaire à l'axe X, et un orifice de sortie (59) formé au moins en partie à distance de l'orifice d'entrée (57), ledit orifice de sortie (59) s'étendant au moins en partie au dessus de l'orifice d'entrée (57), la mise en rotation de l'élément de distribution (50) sur le produit provoquant la sortie du produit au travers dudit orifice de sortie (59).

## Description

La présente invention a trait à un pot distributeur pour le conditionnement et la distribution de produits de consistance visqueuse, notamment sous forme d'une crème, d'une pâte, d'une pommade, d'un baume ou d'un gel. L'invention est tout particulièrement adaptée au conditionnement et à la distribution de produits à usage cosmétique, dermatologique ou médical, tels que des crèmes de soin.

Dans le domaine de la cosmétique et du soin de la peau, le pot a été, et continue d'être, largement utilisé. Parmi les produits cosmétiques conditionnés dans de tels pots, figurent notamment les crèmes, telles que des crèmes amincissantes, ou telles qu'utilisées en particulier pour le soin de la peau. Le pot est particulièrement adapté au conditionnement de ces produits dans la mesure où il permet un accès facile au produit qu'il contient, notamment quand il s'agit de prélever le produit directement avec les doigts. En outre, de par sa large ouverture qui le caractérise, il est possible de le vidanger de manière complète, ce qui est tout particulièrement souhaitable pour des produits dont le prix de vente à la consommatrice, relativement au poids, est relativement élevé.

Un des problèmes qui se pose avec un tel mode de conditionnement et de distribution tient à la protection de son contenu, notamment par rapport à l'air ambiant, au contact duquel, ce type de produit est susceptible de se détériorer. Un autre problème tient à la "contamination" du produit que peut générer un tel mode de prélèvement avec les doigts. Pour résoudre ce dernier problème, il a été proposé de prélever le produit au moyen d'une spatule. Ce mode de prélèvement n'a cependant aucune fonction de protection du contenu au regard des contaminations extérieures ou du contact avec l'air.

Il est connu également de protéger le produit au moyen d'un disque qui recouvre la surface libre du produit, lequel disque est muni d'une ou plusieurs ouvertures disposées dans un plan parallèle au plan du disque, c'est à dire sensiblement perpendiculaire à l'axe du pot. Un tel dispositif est connu notamment de la demande de brevet FR-A-2 602 753, ou du brevet FR-A-1 384 417. De manière générale, la distribution du produit est obtenue en enfonçant le disque à l'intérieur du pot, soit par simple coulissement, soit par mise en rotation, notamment via un pas de vis formé sur la paroi intérieure du pot, et apte à coopérer avec un filetage correspondant formé par la périphérie du disque. De la surpression exercée à l'intérieur du pot, il résulte un mouvement de fluage du produit, et une sortie de ce dernier au travers de (ou des) ouverture(s) du disque. Ce mouvement de fluage peut être néfaste au produit, notamment à ses qualités cosmétiques ou dermatologiques. En effet, en pressurisant ainsi le produit, la viscosité de ce dernier peut être modifiée, au point d'en modifier les caractéristiques d'application, notamment la douceur, la fraîcheur, la pénétration dans la peau, ou la tenue. En outre l'expérience montre que le dosage de la quantité prélevée de produit n'est pas des plus précis, en raison de l'inertie inhérente à un tel système de distribution. Enfin, en fonction de la viscosité du produit, la force à exercer pour obtenir le fluage du produit peut être rédhibitoire à l'utilisation.

Il est connu du brevet Anglais N° 6332, pour un pot contenant un produit, notamment sous forme d'une graisse, d'utiliser un élément de distribution faisant d'une part office de couvercle, et d'autre part, présentant une ouverture délimitée par une lèvre découpée dans le disque formé par l'élément de distribution, et repliée en direction du fond du pot. Ainsi, la lèvre délimite en combinaison avec le disque, une première "ouverture" dont le bord supérieur se trouve dans le plan du disque, et dont le bord inférieur coïncide avec le bord libre de la lèvre repliée. Via cette première ouverture, en entraînant le disque en rotation à l'intérieur du pot, le produit est forcé à remonter le long de la lèvre repliée, et à sortir directement sur la surface du disque, via une seconde ouverture dont un premier bord coïncide avec le bord supérieur de la première ouverture, et dont un second bord, opposé au premier, coïncide avec l'axe de repliement de la lèvre. La seconde ouverture se trouve de ce fait dans le plan du disque, c'est à dire dans le plan du bord supérieur de la première ouverture. Le disque est entraîné au moyen de deux poignées disposées de manière diamétralement opposée sur la surface supérieure du disque.

Une configuration similaire est décrite dans le brevet GB 385 182.

Un inconvénient majeur de la configuration décrite dans ces documents auxquels il vient d'être fait référence tient au fait que le produit sort directement sur la surface du disque, et doit ensuite être prélevé, notamment avec le doigt, après avoir tourné le disque d'un angle suffisant pour sortir la quantité nécessaire de produit. L'expérience montre qu'il est difficile de récupérer la totalité du produit se trouvant sur la surface du disque. Ce dernier reste alors souillé. Un tel résultat est totalement incompatible avec les impératifs d'hygiène et de propreté, attachés au conditionnement et à la manipulation de produits tels que les produits cosmétiques.

Des problèmes du même ordre se posent avec les configurations décrites dans les brevets GB 524 811 et GB 157 699. En outre, le disque étant simplement posé sur la surface libre du produit, ce dernier doit être de consistance suffisante. Faute de quoi, le disque risque de s'enfoncer de manière intempestive dans le pot en réponse à la pression exercée inévitablement lors de la mise en rotation du disque. Le produit risque alors de sortir sur la surface supérieure du disque, non seulement au travers de l'ouverture réalisée par la lèvre repliée, mais également, tout autour du disque. En outre, du fait d'une telle configuration, le dosage précis de la quantité distribuée est des plus difficiles à obtenir.

Aussi, est-ce un des objets de la présente invention que de fournir un distributeur équipé d'un élément de distribution, résolvant en tout ou partie, les problèmes évoqués en référence aux dispositifs de la technique antérieure.

C'est en particulier un objet de la présente invention que de fournir un tel distributeur permettant de manière simple et hygiénique, le prélèvement de la quasi-totalité du produit dont on a forcé le passage au dessus de l'élément de distribution.

C'est un autre objet de la présente invention que de fournir un tel distributeur qui permette d'un seul geste et de manière simultanée, la sortie du produit ainsi que son prélèvement par un organe d'application, notamment un doigt.

C'est encore un autre objet de l'invention que de fournir un pot pour le conditionnement et la distribution d'un produit, notamment cosmétique, et qui assure une bonne protection du produit vis à vis des "contaminations" extérieures ou de l'air ambiant, sans en affecter de manière sensible les caractéristiques, notamment rhéologiques.

C'est encore un autre objet de l'invention que de fournir un pot distributeur permettant un dosage précis du produit à distribuer.

C'est encore un autre objet de l'invention que de fournir un système économique à réaliser, simple à utiliser, et fiable.

D'autre objets encore apparaîtront à la lumière de la description qui suit.

Selon l'invention, ces objets sont atteints en réalisant un distributeur pour produit (P) de consistance visqueuse, notamment une crème ou un gel, ledit distributeur étant réalisé sous forme d'un pot d'axe X, dont une première extrémité est fermée par un fond, et dont une seconde extrémité présente une ouverture, un élément de distribution étant disposé sur le produit, ledit élément de distribution formant un passage, comportant au moins un orifice d'entrée s'étendant dans un plan non perpendiculaire à l'axe X, et un orifice de sortie formé au moins en partie à distance de l'orifice d'entrée, ledit orifice de sortie s'étendant au moins en partie au dessus d'un bord supérieur de l'orifice d'entrée, la mise en rotation de l'élément de distribution sur le produit provoquant la sortie du produit au travers dudit orifice de sortie.

L'orifice de sortie peut s'étendre à distance angulaire de l'orifice d'entrée. Une telle distance angulaire peut être de l'ordre de 25 à 90°, et de préférence, d'environ 45°.

Ainsi, en surélevant l'orifice de sortie par rapport à l'orifice d'entrée, il est possible de faire sortir le produit à distance de la surface de l'élément de distribution, ce qui en permet le prélèvement direct sans que le produit ne se dépose sur la surface supérieure de l'élément de distribution. De ce fait, la surface extérieure de l'élément de distribution est toujours propre.

En outre, au moins une partie du bord délimitant l'orifice de sortie peut être utilisée comme moyen avec lequel l'organe d'application, notamment le doigt de l'utilisatrice, peut être mis en engagement pour provoquer la mise en rotation de l'élément de distribution à l'intérieur du pot. Ainsi, en configurant de manière appropriée l'orifice de sortie, il est possible de permettre la mise en engagement de l'organe d'application avec l'élément de distribution de sorte que, de manière simultanée, puissent être provoqués à la fois l'entraînement en rotation de l'élément de distribution au moyen notamment d'un doigt, et la récupération du produit délivré directement sur ledit doigt.

Avec le dispositif selon l'invention, en tournant l'élément de distribution, le produit est littéralement "découpé" par le bord de l'orifice d'entrée le plus proche du fond du pot. Un tel bord agit à la manière d'une lame rotative sur la surface du produit. De ce fait, il est possible d'éviter le "fluage" auquel il a été fait référence ci-avant avec certains dispositifs conventionnels. Les caractéristiques, notamment rhéologiques du produit, ne sont pas modifiées de manière sensible lors de la distribution.

L'élément de distribution peut être monté de manière amovible sur le distributeur selon l'invention, ce qui offre encore davantage de souplesse à l'utilisation.

Selon un mode de réalisation préférentiel de l'invention, le distributeur comporte des moyens pour, en réponse à un mouvement de rotation relatif entre le produit (P) et l'élément de distribution, provoquer une réduction de la distance axiale entre l'élément de distribution et le fond du pot. Ainsi, l'enfoncement de l'élément de distribution dans le pot est contrôlé de manière précise, indépendamment de la pression axiale exercée sur celui-ci, notamment avec le doigt. Le dosage de la quantité de produit distribuée est précis.

De préférence, l'élément de distribution comporte un rebord dont un bord délimite ledit orifice de sortie, ledit rebord permettant à un(e) utilisateur(rice) d'entraîner l'élément de distribution en rotation à l'intérieur du pot. Ainsi, en mettant son doigt en engagement avec ledit rebord, l'utilisatrice entraîne en rotation l'élément de distribution. En même temps, et du fait de la position du doigt, ou de tout autre organe d'application (notamment une spatule) par rapport à l'orifice de sortie, le produit sort directement sur le doigt. Le prélèvement est automatique. II ne reste plus qu'à appliquer le produit à l'endroit désiré.

La hauteur du rebord d'entraînement peut être comprise entre 1 mm et 15 mm, et de préférence, entre 2 mm et 5 mm.

Avantageusement, au moins une partie de l'orifice de sortie s'étend dans un plan non parallèle au plan de l'orifice d'entrée. Une telle configuration facilite le dépôt du produit sortant sur le doigt ou l'organe d'application entraînant l'élément de distribution en rotation.

Ce transfert de produit directement sur l'organe d'application, se trouve encore amélioré lorsqu'en outre, une partie de l'orifice de sortie s'étend dans un plan sensiblement parallèle au plan de l'orifice d'entrée.

Avantageusement, la section de l'orifice de sortie est supérieure ou égale à la section de l'orifice d'entrée, la section de l'orifice de sortie étant de forme différente de la section de l'orifice d'entrée. Ainsi, le mouvement de rotation du disque n'est pas freiné par la distribution du produit au travers de l'orifice de sortie.

De préférence, la largeur radiale moyenne de l'orifice d'entrée est supérieure à la largeur radiale moyenne de l'orifice de sortie.

Ainsi, selon un mode de réalisation spécifique, l'élément de distribution est de section transversale voisine de la section intérieure du pot, ledit orifice d'entrée s'étendant radialement depuis une première extrémité située au voisinage du centre de l'élément de distribution jusqu'à une seconde extrémité située à la périphérie ou au voisinage de la périphérie dudit élément de distribution. La protection du produit est ainsi maximum. En outre, la totalité de la section du pot est balayée par l'orifice d'entrée lorsque celui-ci est entraîné en rotation dans le pot. De ce fait, la hauteur de produit diminue de manière uniforme sur toute la section du pot.

La largeur radiale de l'orifice de sortie est quant à elle inférieure ou égale à la largeur d'un doigt (ou de tout autre organe d'application), de manière à ce que tout le produit sortant puisse se déposer directement sur le doigt. Typiquement, une telle largeur radiale peut être comprise entre 5 mm et 10 mm.

Avantageusement, l'élément de distribution est configuré sous forme d'un élément plat de section circulaire, formant au moins en partie une portion d'hélice. De préférence, ledit élément plat forme une portion d'hélice sur un angle d'environ 360°.

Au delà de la portion sensiblement en hélice, ledit élément de distribution se prolonge par le passage au travers duquel le produit est forcé à sortir. Un tel passage peut s'étendre sur un angle d'environ 45°. Avantageusement, le passage comporte un fond s'étendant entre l'orifice d'entrée et l'orifice de sortie, la pente moyenne dudit fond étant de préférence supérieure à la pente moyenne de la portion d'hélice. De ce fait, II est possible d'avoir le bord inférieur de l'orifice de sortie, à distance de la surface de l'élément de distribution. Comme discuté précédemment, une telle configuration dans laquelle un bord de l'orifice de sortie est surélevé, permet à l'utilisateur(rice) d'engager un organe d'application, notamment un doigt, entre la surface dudit élément plat et ledit bord de l'orifice de sortie, en vue d'entraîner l'élément de distribution en rotation, le produit sortant au travers de l'orifice de sortie se déposant alors directement sur ledit organe d'application.

Dans l'hypothèse où l'élément de distribution est au moins en partie de forme hélicoïdale, le bord périphérique de l'élément de distribution peut être mis en engagement avec un filet correspondant formé sur la surface intérieure du pot. La coopération du filetage de la paroi interne du pot avec le filetage formé par le bord périphérique de l'élément de distribution permet d'assurer une bonne étanchéité à cet endroit, et d'exclure toute sortie de produit autre que via la sortie aménagée par le biais de (ou des) ouverture(s) ménagée(s) dans l'élément de distribution. Le filetage peut être obtenu de moulage sur la paroi interne du pot, ou bien être formé sur un élément rapporté, à insérer à l'intérieur d'un pot conventionnel à parois lisses.

Avantageusement, le filet formé à l'intérieur du pot comporte des portions en creux dont la hauteur axiale est supérieure à l'épaisseur du bord périphérique de l'organe de distribution. Dans cette hypothèse, peuvent être prévus des moyens, notamment sous forme d'un rebord latéral continu ou discontinu, formé par l'élément de distribution, et aptes à contraindre l'élément de distribution en engagement contre la partie la plus haute desdites portions en creux. La hauteur plus importante des portions en creux du filet permet, notamment en utilisant un doigt, de pouvoir récupérer le produit qui a pu s'y déposer lors de l'utilisation du distributeur. Une telle récupération serait difficilement possible si la hauteur des portions en creux du filet était sensiblement égale à l'épaisseur de l'élément de distribution, laquelle épaisseur peut être de l'ordre de 0,5 à 2 mm.

Selon un autre mode de réalisation, l'élément de distribution comprend un passage central dont une paroi intérieure est pourvue d'un filetage apte à venir en engagement avec un filetage correspondant prévu sur une tige filetée montée fixement dans le pot, et s'étendant axialement depuis le fond du pot, jusqu'au voisinage de l'extrémité ouverte du pot.

De préférence, le plan de l'orifice d'entrée passe sensiblement par l'axe X du pot. Le bord de l'orifice d'entrée le plus proche du fond du pot peut être rectiligne ou courbe, notamment pour des raisons de facilité de démoulage.

Le fond du pot peut être de profil similaire au profil de l'élément de distribution de manière à permettre la vidange de la quasi-totalité du contenu du pot. Quoi qu'il en soit, l'élément de distribution est de préférence monté de manière amovible sur le pot, de sorte qu'en fin d'utilisation, il puisse être enlevé de manière à parfaire la vidange du pot.

Le fond du pot peut être constitué d'un fond rapporté. Un tel fond peut être claqué, vissé, collé ou soudé. Alternativement, le fond forme une seule pièce avec le récipient. Les différents éléments constitutifs du pot peuvent être formés d'un matériau thermoplastique, notamment d'un polyéthylène, d'un polypropylène, d'un polyéthylène téréphtalate, ou d'un chlorure de polyvinyle, ou encore d'un matériau de la famille des styréniques.

De manière préférentielle, notamment pour des produits sensibles à l'air, comme bon nombre de produits cosmétiques ou de produits de soin, ou pour des produits de moindre consistance, l'ouverture du pot est obturée de manière par un élément de fermeture amovible, notamment un couvercle.

Le distributeur selon l'invention peut être utilisé notamment pour le conditionnement et la distribution d'un produit à usage cosmétique ou médical, notamment d'une crème, d'une pommade, d'un baume, ou d'un gel.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- les figures 1A-1B illustrent un premier mode de réalisation du pot distributeur selon l'invention ;
- la figure 2 illustre l'utilisation du pot distributeur représenté aux figures 1A et 1B;
- les figures 3A-3B illustrent un second mode de réalisation du pot distributeur selon l'invention ; et
- les figures 4-7 constituent différentes vues d'un élément de distribution selon un mode de réalisation préférentiel, tel que pouvant être utilisé avec le distributeur selon l'invention.

Le pot 1 représenté aux figures 1A-1B est de forme généralement cylindrique, et d'axe X. Le pot 1 comporte une paroi intérieure 2 dont la surface interne 3 est pourvue d'un filetage 4 s'étendant sensiblement sur toute la hauteur du pot. La surface extérieure 5 de la paroi 2 comporte, au voisinage de son bord supérieur, un filetage 6 apte à coopérer avec un filetage correspondant 7 prévu sur un bouchon 8 apte à recouvrir de manière amovible une ouverture 9 formée par le bord libre de la paroi 2.

Le pot 1 comporte également une paroi extérieure 10 définissant avec la paroi intérieure 2, un espace annulaire 11. La paroi extérieure 10 s'étend sensiblement jusqu'au bord inférieur de la paroi 2, et est raccordée en sa partie supérieure, à la paroi 2 via une portion transversale 12, laquelle portion transversale 12 forme un épaulement pour le pot 1.

A son extrémité opposée à l'ouverture 9, le pot est fermé par un fond rapporté 13 dont un rebord 14 est claqué dans l'espace annulaire ménagé entre la paroi intérieure 2 et la paroi extérieure 10. Alternativement, le fond 13 peut être obtenu de moulage directement avec le pot.

Dans le pot, au dessus de la surface libre du produit P, est disposé de manière amovible, un élément de distribution 50 qui va maintenant faire l'objet d'une description détaillée en référence aux figures 4-7.

L'élément de distribution 50 est de section circulaire, sensiblement identique à la section du pot 1 auquel il est destiné. L'élément 50 est conformé à la manière d'un hélicoïde présentant un bord périphérique 51 formant un filet hélicoïdal s'étendant sur environ 360°, et apte à coopérer avec le filetage 4 formé sur la surface intérieure 3 du pot 1.

La hauteur des portions en creux 41 du filetage 4 du pot est supérieure à l'épaisseur de l'hélicoïde formé par l'élément de distribution 50. Typiquement, l'épaisseur de l'hélicoïde est de l'ordre de 1 à 2 mm. La hauteur des portions en creux 41 du filetage 4 peut être de l'ordre de 5 à 10 mm. Du côté tourné en direction du fond 13, l'élément de distribution 50 présente une pluralité de portions de rebords latéraux 52, 53, 54 régulièrement espacées sur toute la périphérie du disque, et dont la hauteur est telle que l'élément de distribution 50 est contraint contre la surface supérieure 42 des portions en creux 41 du filet 4, réalisé sur la paroi interne 3 du pot.

L'élément 50 comprend un premier bord 55 s'étendant radialement depuis le centre de l'élément 50, jusqu'à sa périphérie, et qui délimite en combinaison avec la portion correspondante 56 de l'hélicoïde située à 360°, un orifice d'entrée 57 de forme oblongue. Cette portion correspondante 56 forme un bord supérieur de l'orifice d'entrée 57. L'orifice d'entrée 57 s'étend dans un plan passant sensiblement par l'axe central de l'élément 50. L'orifice d'entrée 57 apparaît de manière plus claire à la vue de dessous représentée à la figure 6 du dessin.

Au delà de la portion 56 de l'hélicoïde, l'élément de distribution 50 se prolonge par un passage 58 conformé à la manière d'une "goulotte", et s'étendant sur un angle d'environ 45°. Le bord périphérique du passage 58 est de rayon de courbure inférieur au rayon de courbure de la partie hélicoïdale de l'élément 50, de sorte que, l'orifice de sortie 59 formé à l'extrémité du passage 58 soit à distance du bord hélicoïdal 51.

L'orifice de sortie 59 comporte une première portion 60, s'étendant dans un plan sensiblement parallèle au plan formé par l'orifice d'entrée 57, sur une largeur radiale correspondant sensiblement à la largeur d'un doigt. Il comprend une seconde portion 61 s'étendant dans un plan transversal au plan de l'orifice d'entrée 57. La largeur radiale de la portion 61 diminue progressivement en s'éloignant de la portion 60.

La portion 60 de l'orifice de sortie est délimitée en partie par un bord inférieur 62 situé à environ 5 mm de la surface 65 de l'hélicoïde, et formé par un rebord 64. Le passage 58 comporte un fond 63 s'étendant depuis le bord 55 de l'hélicoïde, jusqu'au bord inférieur 62 de l'orifice de sortie 59. Le fond 63 présente une pente supérieure à la pente formée par l'élément de distribution 50 sur sa partie hélicoïdale. En raison de cette configuration, une partie au moins de l'orifice de sortie 59 se trouve au dessus du point le plus haut de l'orifice d'entrée 57. De ce fait, une telle configuration permet de faire déboucher l'orifice de sortie 59 à distance de la surface 65 de l'hélicoïde.

L'utilisation du pot distributeur selon ce premier mode de réalisation de l'invention apparaît de manière plus détaillée aux figures 1B et 2. Comme il apparaît sur ces figures, l'élément de distribution 50 est positionné sur la surface libre du produit P. Le bord périphérique 51 de l'élément de distribution 50 est en engagement avec le filetage 4 de la surface intérieure 3 du pot. Pour distribuer une dose de produit, l'utilisatrice met son doigt (D) en engagement avec le rebord 64, l'ongle du doigt étant tourné en direction du fond 13 du pot. Elle entraîne alors l'élément de distribution 50 en rotation dans le sens illustré par la flèche 27. Ce faisant, l'élément de distribution 50 progresse en direction du fond 13 du pot. Le produit P est "découpé" par le bord radial 55 de l'hélicoïde 50, et monte dans le passage 58, d'où il sort via l'orifice de sortie 59 dont une portion se trouve directement en regard du doigt (D) entraînant l'élément 50. Le produit se dépose alors directement sur le doigt. Après distribution de la quantité requise, l'utilisatrice retire le doigt, sur lequel le produit s'est déposé, et applique le produit de manière conventionnelle sur la surface désirée.

Au final, la surface extérieure 65 de l'élément de distribution 50 est propre. Le pot est alors prêt pour une nouvelle utilisation.

Le mode de réalisation illustré aux figures 3A et 3B diffère du mode de réalisation précédent en ce que :
- La surface interne du pot 2 est exempte de filetage, et est sensiblement lisse.
- Le fond 13 du pot 1 porte une tige filetée 30 faisant saillie axialement à l'intérieur du pot, et s'étendant sensiblement jusqu'au voisinage de l'ouverture 9 du pot. La tige filetée 30 peut être obtenue de moulage avec le fond 13, ou être vissée sur ce dernier.
- L'élément de distribution 50 comporte un passage central 70 dont la surface interne 71 comporte un filetage apte à coopérer avec le filetage 32 de la tige 30. Par ailleurs, l'élément de distribution 50 est en tout point identique à celui décrit en référence aux figures 4-7.

Le fonctionnement du pot distributeur selon ce mode de réalisation est similaire à celui du mode de réalisation précédent, la progression de l'élément de distribution 50 en direction du fond 13 du pot, se faisant grâce à la coopération du filet 32 de la tige 30 avec le filet du passage central 70. En raison de la viscosité élevée du produit, l'étanchéité à la périphérie de l'élément de distribution 50 ne constitue pas un problème.

Dans la description détaillée qui précède, il a été fait référence à des modes de réalisation préférés de l'invention. Il est évident que des variantes peuvent y être apportées sans s'écarter de l'esprit de l'invention telle que revendiquée ci-après.

## Revendications

1. Distributeur (1) pour produit (P) de consistance visqueuse, notamment une crème ou un gel, ledit distributeur étant réalisé sous forme d'un pot, d'axe X, dont une première extrémité est fermée par un fond (13), et dont une seconde extrémité présente une ouverture (9), un élément de distribution (50) étant disposé sur le produit, ledit élément de distribution (50) formant un passage, (58) comportant au moins un orifice d'entrée (57) s'étendant dans un plan non perpendiculaire à l'axe X, et un orifice de sortie (59) formé au moins en partie à distance de l'orifice d'entrée (57), ledit orifice de sortie (59) s'étendant au moins en partie au dessus d'un bord supérieur (56) de l'orifice d'entrée (57), la mise en rotation de l'élément de distribution (50) sur le produit provoquant la sortie du produit au travers dudit orifice de sortie (59).

2. Distributeur (1) selon la revendication 1 **caractérisé en ce qu'**il comprend des moyens (4, 51, 32, 71) pour, en réponse à un mouvement de rotation relatif entre le produit (P) et l'élément de distribution (50), provoquer une réduction de la distance axiale entre l'élément de distribution (50) et le fond (13) du pot.

3. Distributeur (1) selon la revendication 1 ou 2 **caractérisé en ce qu'**il présente un rebord (64) dont un bord (62) délimite en partie ledit orifice de sortie (59), ledit rebord (64) permettant à un(e) utilisateur(rice) d'entraîner l'élément de distribution (50) en rotation à l'intérieur du pot.

4. Distributeur (1) selon la revendication précédente **caractérisé en ce que** la hauteur du rebord (64) est comprise entre 1 mm et 15 mm, et de préférence, entre 2 mm et 5 mm.

5. Distributeur (1) selon la revendication 3 ou 4 **caractérisé en ce que** la mise en engagement d'un organe d'application, notamment d'un doigt (D) de l'utilisateur(rice) avec le rebord (64), provoque la mise en rotation de l'élément de distribution (50) à l'intérieur du pot (1), le produit (P) sortant au travers de l'orifice de sortie (59) en réponse à ladite rotation, se déposant sur ledit organe d'application (D).

6. Distributeur (1) selon l'une quelconque des revendications 1 à 5 **caractérisé en ce que** au moins une partie (61) de l'orifice de sortie (59) s'étend dans un plan non parallèle au plan de l'orifice d'entrée (57).

7. Distributeur (1) selon la revendication 6 **caractérisé en ce qu'**une partie (60) de l'orifice de sortie (59) s'étend dans un plan sensiblement parallèle au plan de l'orifice d'entrée (57).

8. Distributeur (1) selon l'une quelconque des revendications 1 à 7 **caractérisé en ce que** la section de l'orifice de sortie (59) est supérieure ou égale à la section de l'orifice d'entrée (57), la section de l'orifice de sortie (59) étant de forme différente de la section de l'orifice d'entrée (57).

9. Distributeur (1) selon la revendication 8 **caractérisé en ce que** la largeur radiale moyenne de l'orifice d'entrée (57) est supérieure à la largeur radiale moyenne de l'orifice de sortie (59).

10. Distributeur (1) selon la revendication 9 **caractérisé en ce que** la largeur radiale maximale de l'orifice de sortie (59) est inférieure ou sensiblement égale à la largeur moyenne d'un doigt (D).

11. Distributeur (1) selon l'une quelconque des revendications qui précèdent **caractérisé en ce que** l'élément de distribution (50) est de section transversale voisine de la section intérieure du pot, ledit orifice d'entrée (57) s'étendant radialement depuis une première extrémité située au voisinage du centre de l'élément de distribution (50) jusqu'à une seconde extrémité située à la périphérie (51) ou au voisinage de la périphérie dudit élément de distribution (50).

12. Distributeur (1) selon l'une quelconque des revendications 1 à 11 **caractérisé en ce que** l'élément de distribution (50) est configuré sous forme d'un élément plat de section circulaire, formant au moins en partie une portion d'hélice.

13. Distributeur (1) selon la revendication 12 **caractérisé en ce que** ledit élément plat forme une portion d'hélice sur un angle d'environ 360°.

14. Distributeur (1) selon la revendication 12 ou 13 **caractérisé en ce que** le passage (58) comporte un fond (63) s'étendant entre l'orifice d'entrée (57) et l'orifice de sortie (59), la pente moyenne dudit fond (63) étant supérieure à la pente moyenne de la portion d'hélice.

15. Distributeur (1) selon l'une quelconque des revendications 12 à 14 **caractérisé en ce qu'**un bord périphérique (51) de l'élément de distribution (50) forme un filet hélicoïdal, apte à venir en engagement avec un filet correspondant (4) formé sur une surface intérieure (3) du pot.

16. Distributeur (1) selon la revendication 15 **caractérisé en ce que** le filet (4) est formé sur un élément rapporté à l'intérieur du récipient.

17. Distributeur (1) selon la revendication 15 ou 16 **caractérisé en ce que** le filet (4) formé sur la surface intérieure (3) du pot, délimite des portions en creux (41) dont la hauteur axiale est supérieure à l'épaisseur du bord périphérique (51).

18. Distributeur (1) selon la revendication 17 **caractérisé en ce que** des moyens, (52-54) notamment un rebord latéral, continu ou discontinu, sont prévus pour maintenir l'élément de distribution (50) en engagement avec une surface supérieure (42) desdites portions en creux (41).

19. Distributeur (1) selon l'une quelconque des revendications 1 à 18 **caractérisé en ce que** l'élément de distribution (50) comprend un passage central (70) dont une paroi intérieure (71) est pourvue d'un filetage apte à venir en engagement avec un filetage correspondant (32) prévu sur une tige filetée (30) montée fixement dans le pot (1), et s'étendant axialement depuis le fond (13) du pot, jusqu'au voisinage de l'extrémité ouverte du pot.

20. Distributeur (1) selon l'une quelconque des revendications précédentes **caractérisé en ce que** le plan de l'orifice d'entrée (57) passe sensiblement par l'axe X du pot.

21. Distributeur (1) selon l'une quelconque des revendications précédentes **caractérisé en ce que** le fond (13) du pot est de profil similaire au profil de l'élément de distribution (50) de manière à permettre la vidange de la quasi-totalité du contenu du pot.

22. Distributeur (1) selon l'une quelconque des revendications précédentes **caractérisé en ce que** ledit fond (13) est un fond rapporté.

23. Distributeur (1) selon l'une quelconque des revendications qui précèdent **caractérisé en ce que** l'élément de distribution (50) est monté de manière amovible à l'intérieur du pot.

24. Distributeur (1) selon l'une quelconque des revendications qui précèdent **caractérisé en ce que** l'ouverture (9) du pot est obturée de manière par un élément de fermeture amovible (8), notamment un couvercle.

25. Distributeur (1) selon l'une quelconque des revendications précédentes **caractérisé en ce que** les différents éléments qui le constituent sont formés d'un matériau thermoplastique, notamment d'un polyéthylène, d'un polypropylène, d'un polyéthylène téréphtalate, ou d'un chlorure de polyvinyle, ou d'un matériau de la famille des styréniques.

26. Utilisation d'un distributeur (1) selon l'une quelconque des revendications précédentes pour le conditionnement et la distribution d'un produit à usage cosmétique ou médical, notamment d'une crème, d'une pommade, d'un baume, ou d'un gel.
